# EUROPÄISCHE PATENTSCHRIFT

(11) **EP 2 834 563 B1**
(45) Veröffentlichungstag und Bekanntmachung des Hinweises auf die Patenterteilung: **02.03.2016**
(21) Anmeldenummer: 12732523.1
(22) Anmeldetag: 05.06.2012
(51) Int. Cl.: F23D 14/22

(54) **VERFAHREN ZUM BETRIEB EINES MULTIGASBRENNERS SOWIE MULTIGASBRENNER**
METHOD FOR OPERATING A MULTI GAS BURNER AND MULTI GAS BURNER
PROCÉDÉ PERMETTANT DE FAIRE FONCTIONNER UN BRÛLEUR MULTIGAZ ET BRÛLEUR MULTIGAZ

(43) Veröffentlichungstag der Anmeldung: 11.02.2015
(73) Patentinhaber: Loesche GmbH, 40549 Düsseldorf (DE)
(72) Erfinder: WULFERT, Holger, 10719 Berlin (DE); BÄTZ, André, 41363 Jüchen (DE)
(74) Vertreter: Heim, Florian Andreas
(86) Internationale Anmeldenummer: PCT/EP2012/002402
(87) Internationale Veröffentlichungsnummer: WO 2013/182214

(56) Entgegenhaltungen:
- DE-C2- 19 627 203
- US-B1- 6 241 510

## Beschreibung

Die Erfindung betrifft ein Verfahren zum Betrieb eines Multigasbrenners sowie einen Multigasbrenner für den Betrieb mit einem nieder- und einem hochkalorischen Brenngas.

Gattungsgemäße Multigasbrenner weisen meist eine Brennkammer und mindestens einer Brennerlanze auf. Diese Brennerlanze ist mit einer ersten, einer zweiten und einer dritten Düse ausgestaltet. Des Weiteren sind eine erste, eine zweite und eine dritte Zuführungskammer vorgesehen, welche zum Zuführen von Gasen in die Brennkammer mit jeweils einer Düse strömungstechnisch verbunden sind. Die Düsen der mindestens einen Brennerlanze enden auf einer Seite in der Brennkammer und auf der anderen Seite in einer jeweiligen Zuführungskammer. Ferner ist in der Brennkammer im Bereich des Endes der Düsen eine Brennermuffel vorgesehen. Ein Brenner mit mehreren Brennerlanzen wird als Mehrlanzenbrenner bezeichnet.

Gattungsgemäße Brenner sind beispielsweise aus der US 6 241 510 B1, der DE 196 27 203 C2 und der DE 42 08 951 C2 bekannt.

Derartige Gasbrenner werden in Heißgaserzeugern eingesetzt, welche dazu dienen Prozessgase, beispielsweise im Rahmen der Verhüttung von Eisenerzen zu erhitzen. Für einen Mahl-Trocknungsprozess von Kohle werden heiße Prozessgase benötigt. Die gemahlene und getrocknete Kohle wird in der Verhüttung von Eisenerzen weiter verwendet. Als Brenngase für Heißgaserzeuger werden in der Regel niederkalorische Gase, welche auch als Schwachgase bezeichnet werden, mit einem Sauerstoffträger für die Verbrennung, insbesondere Luft, durch die Düsen in die Brennerkammer geführt, wo sie dann mit dem Sauerstoffträger vermischt, entzündet und verbrannt werden.

Um die Flexibilität und die Verwendbarkeit von Heißgaserzeuger zu erhöhen, ist es wünschenswert, den oder die Brenner der Heißgaserzeuger auch mit anderen Brenngasen, wie hochkalorischen Brenngasen, alternativ betreiben zu können.

Durch den höheren Heizwert der hochkalorischen Brenngase, verbrennen diese mit einer höheren Flammentemperatur im Vergleich zu den niederkalorischen Gasen. Hierbei ist zu berücksichtigen, dass ab Verbrennungstemperaturen oberhalb von ca. 1300°C durch eine thermische Umsetzung des N₂ der Sauerstoffträger für die Verbrennung, insbesondere bei normaler Luft, NOₓ gebildet wird. Regelmäßig liegen die Verbrennungstemperaturen bei der Verwendung hochkalorischer Brenngase oberhalb dieses kritischen Temperaturbereiches. Eine Bildung von NOₓ muss aber bedingt durch umweltschutztechnische Bestimmungen weitgehend vermieden werden.

Der Erfindung liegt daher die **Aufgabe** zugrunde, ein Verfahren zum Betrieb eines Multigasbrenners sowie einen derartigen Multigasbrenner anzugeben, mit dem die Verbrennung von hochkalorischen Brenngasen unter Einhaltung der geltenden Umweltschutzvorschriften, insbesondere in Kombination mit Kohlemahlanlagen, möglich ist.

Diese Aufgabe wird erfindungsgemäß durch ein Verfahren zum Betrieb eines Multigasbrenners mit den Merkmalen des Anspruchs 1 sowie einen Multigasbrenner mit den Merkmalen des Anspruchs 9 gelöst.

Weitere vorteilhafte Ausführungen sind in den abhängigen Ansprüchen, der Beschreibung sowie den Figuren angegeben.

Anspruch 1 betrifft ein Verfahren zum Betrieb eines Multigasbrenners in einem niederkalorischen Betrieb mit einem niederkalorischen Brenngas und in einem hochkalorischen Betrieb einem hochkalorischen Brenngas, wobei der Multigasbrenner mindestens einer Brennerlanze mit einer ersten, einer zweiten und einer dritten Düse, eine erste, eine zweite und eine dritte Zuführungskammer, die jeweils mit einer Düse strömungstechnisch verbunden sind und eine Brennkammer, in die die mindestes eine Brennerlanze hineinragt, aufweist, wobei in einem hochkalorischen Betrieb gleichzeitig über die erste Düse Luft, über die zweite Düse 02-abgereichertes Gas und über die dritte Düse ein hochkalorisches Brenngas in die Brennkammer geleitet werden und dort zum Verbrennen gebracht werden, wobei die Luft und das 02 -abgereicherte Gas als Sauerstoffträger für die Verbrennung verwendet werden, dadurch gekennzeichnet, dass in einem niederkalorischen Betrieb gleichzeitig über die erste Düse Luft als Sauerstoffträger für die Verbrennung und über die zweite Düse ein niederkalorisches Brenngas in die Brennkammer geleitet werden und dort zum Verbrennen gebracht werden.

Der Erfindung liegt die Erkenntnis zugrunde, dass es zum Vermeiden der Entstehung von NOₓ notwendig ist, die Flammentemperatur derart abzusenken, dass sie unterhalb eines Bereiches liegt, in dem NOₓ in größten Maßen entstehen kann. Dieser Temperaturbereich liegt unterhalb von ca. 1300°C.

Dies kann entsprechend der Erfindung dadurch erreicht werden, dass die Verbrennung bei erhöhten λ-Werten im Vergleich zu einem niederkalorischen Betrieb, das heißt einer Verbrennung eines niederkalorischen Brenngases, durchgeführt wird. Der λ-Wert wird auch als Verbrennungsverhältnis oder Luftzahl bezeichnet und beschreibt das Verhältnis von zugeführten Sauerstofflieferanten für die Verbrennung, insbesondere Luft, zur stöchiometrisch für die Verbrennung des Brenngases benötigten Mindestluftmenge.

Wird bei einer Verbrennung eines hochkalorischen Gases die Verbrennung mit mehr Verbrennungsluft, also mit einer größeren Menge an Sauerstofflieferanten für die Verbrennung durchgeführt, so erhöht sich der λ-Wert. Durch das zusätzliche Einbringen von mehr Verbrennungsluft werden bei einer vollständigen Verbrennung des Brenngases die entstehenden Gase abgekühlt. Hierdurch kann erreicht werden, dass der gesamte Verbrennungsprozess bei einer Temperatur stattfindet, der unterhalb des für die NOₓ-Entstehung kritischen Temperaturbereiches liegt.

Herkömmlicherweise wird für den Sauerstofflieferanten für die Verbrennung normale Außenluft mit einem Sauerstoffgehalt von ca. 21% verwendet. Durch die höhere Menge des Sauerstofflieferanten für die Verbrennung steigt der Sauerstoffgehalt im heißen Prozessgas an. Dies ist insbesondere dann problematisch, wenn der Gasbrenner in einem Heißgaserzeuger eingesetzt wird, welcher zur Erzeugung von Prozessgasen für Kohlemahlanlagen verwendet wird. Derartige Kohlemahlanlagen werden beispielsweise für die Aufbreitung von Kohlenstoffträgern, wie Steinkohlen, für das Einblasen in Hochöfen mit dem Pulverized-Coal-Injection-Verfahren (PCI) oder im Rahmen von Kohlevergasungsanlagen verwendet. Bei solchen Anlagen muss das Prozessgas einen Sauerstoffgehalt von weniger als 10% aufgrund des Explosionsschutzes aufweisen. Daher ist es nicht möglich, durch eine Erhöhung des λ-Wertes die Verwendung von hochkalorischen Brenngasen zu ermöglichen. Dasselbe Problem besteht bei vielen Prozessgasen, die in explosionsgefährdeten Umgebungen eingesetzt werden. Somit ist es zur Verwendung von hochkalorischen Brenngasen zwingend erforderlich, neben der Verhinderung von NOₓ auch dafür Sorge zu tragen, dass das entstehende heiße Prozessgas einen Sauerstoffgehalt aufweist, der unterhalb eines abhängig vom Prozess festgelegten Prozentgehaltes liegt.

Daher kann ein weiterer Grundgedanke der Erfindung darin gesehen werden, als Sauerstofflieferant für die Verbrennung nicht ausschließlich normale Luft zu verwenden, sondern den Sauerstofflieferant für die Verbrennung aus normaler Luft und O₂-abgereichertem Gas zu mischen. Dies hat zur Folge, dass der verwendete Sauerstofflieferant für die Verbrennung einen insgesamt geringeren Sauerstoffgehalt aufweist als normale Luft. Hierdurch kann der Brenner mit höheren λ-Werten betrieben werden, so dass die zuvor beschriebene notwendige Absenkung der Flammentemperatur ermöglicht wird. Durch den geringeren Sauerstoffgehalt des so verwendeten Sauerstofflieferanten für die Verbrennung kann aber dennoch erreicht werden, dass das entstehende Prozessgas einen verringerten Sauerstoffgehalt, insbesondere von weniger als 10%, aufweist, so dass das Prozessgas beispielsweise in Kohlemahlanlagen verwendet werden kann.

Erfindungsmäßig ist es vorgesehen, dass in einem niederkalorischen Betrieb gleichzeitig über die erste Düse Luft als Sauerstofflieferant für die Verbrennung und über die zweite Düse ein niederkalorisches Brenngas in die Brennkammer geleitet werden und dort zur Reaktion, insbesondere zum Verbrennen, gebracht werden. Hierdurch wird es ermöglicht, einen Multigasbrenner sowohl mit einem niederkalorischen Brenngas wie auch mit einem hochkalorischen Brenngas zu betreiben und nicht für jede dieser Betriebsarten einen eigenen Brenner vorsehen zu müssen.

Dieser Ausführung liegt die Erkenntnis zugrunde, dass die Düse, welche im niederkalorischen Betrieb für das niederkalorische Brenngas verwendet wird, im hochkalorischen Betrieb nicht eingesetzt wird. Daher kann diese Düse dazu verwendet werden, O₂-abgereichertes Gas zu der Luft aus der ersten Düse zuzumischen, um den Sauerstofflieferant für die Verbrennung zur Verfügung zu stellen. Der Vorteil dieser Lösung gegenüber einem Vorsehen einer weiteren Düse für das O₂-abgereicherte Gas ist, dass hierdurch die verwendeten Brennerlanzen beispielsweise nur drei und nicht vier Düsen aufweisen müssen. Dies vermindert insbesondere die Bautiefe und Baugröße eines aus einer oder mehrerer derartiger Brennerlanzen bestehenden Multigasbrenners.

Bevorzugt ist es, wenn als erste Düse eine äußere, als zweite Düse eine mittlere und als dritte Düse eine innere Düse der Brennerlanze gewählt wird. Durch die äußere Düse wird somit unabhängig vom niederkalorischen oder hochkalorischen Betrieb immer Luft in die Brennkammer eingeblasen. Das Brenngas wird im niederkalorischen Betrieb durch eine mittlere Düse eingeblasen, so dass das Brenngas nach Ausblasen aus der Düse von der eingeblasenen Luft umgeben wird und mit dieser gut vermischt wird und reagieren kann. In ähnlicher Weise ist dies auch im hochkalorischen Betrieb der Fall, bei dem die innere Düse zum Einblasen des hochkalorischen Brenngases eingesetzt wird. Durch die Verwendung der mittleren Düse für das O₂-abgereicherte Gas ist es auch hier möglich, dass sich das durch die innere Düse eingeblasene hochkalorische Brenngas gut mit dem Sauerstofflieferanten für die Verbrennung, welche aus Luft und O₂-abgereichertem Gas besteht, vermischen kann.

Bei der Verbrennung von niederkalorischen Gasen, wird bevorzugt mit λ-Werten im Bereich von ca. 1,05 bis ca. 1,2 gearbeitet. Infolge der geringen Heizwerte, zwischen 2000 kJ/m_{N}³ und 4000 kJ/m_{N}³, liegen die Verbrennungstemperaturen unterhalb 1300°C. Wie zuvor ausgeführt, muss in einem hochkalorischen Betrieb der Multigasbrenner mit höheren λ-Werten betrieben werden, um die notwendige Absenkung der Flammentemperatur zu erreichen. Je nach Heizwert des verwendeten hochkalorischen Gases, liegen die λ-Werte im Bereich von ca. 1,5 bis ca. 2,0. Bei der Verbrennung von Koksgas beispielsweise befindet sich der λ-Wert bevorzugt in einem Bereich um 1,6 wobei zwischen 15% und 30% des Sauerstofflieferanten für die Verbrennung O₂-abgereichertes Gas ist.

Um die Verwendung des entstehenden Prozessgases in Kohlemahlanlagen oder anderen explosionskritischen Prozessen zu ermöglichen, wird der λ-Wert im niederkalorischen Betrieb und der λ-Wert sowie Zumischung von O₂-abgereicherten Gas im hochkalorischen Betrieb derart eingestellt, dass die erzeugten heißen Prozessgase, die auch als Heißgase bezeichnet werden, einen O₂-Gehalt von weniger als 10% aufweisen. Sofern es aufgrund von Explosionsschutzrichtlinien notwendig ist, kann auch ein geringerer Zielwert an O₂-Gehalt im heißen Prozessgas durch eine entsprechende Anpassung der Zumischung von O₂-abgereichertem Gas erreicht werden.

Im niederkalorischen Betrieb ist dies durch den im Vergleich geringen Brennwert des niederkalorischen Brenngases ohne größeren Aufwand zu erreichen.

Im hochkalorischen Betrieb ist es hierzu erforderlich, abhängig vom gewählten λ-Wert, ausreichend O₂-abgereichertes Gas als einen Teil des Sauerstofflieferanten für die Verbrennung beizumischen. Das exakte Verhältnis von Luft zu O₂-abgereichertem Gas im Sauerstoffträger für die Verbrennung hängt im Wesentlichen vom exakt verwendeten hochkalorischen Brenngas und dem dann verwendetem λ-Wert ab. Hierdurch ist es auch möglich, Sauerstoffgehalte im erzeugten Prozessgas zu erreichen, die weit unterhalb von 10% liegen.

Weiterhin ist es vorgesehen, dass die Menge des Brenngases, die λ-Werte und die Zusammensetzung des Sauerstofflieferanten für die Verbrennung aus Luft und O₂-abgereicherten Gas derart eingestellt werden, dass die gemessene Flammentemperatur einen Wert von ca. 1300°C nicht überschreitet. Hierbei wird der λ-Wert im Wesentlichen durch die Menge, das heißt dem Volumenstrom pro Zeiteinheit, des Brenngases und der Menge des Sauerstofflieferante für die Verbrennung bestimmt, da die Anteile des Sauerstofflieferanten für die Verbrennung, die nicht mit dem Brenngas reagieren, zur Kühlung und Absenkung der Flammentemperatur beitragen.

In einer vorteilhaften Ausführungsform des Verfahrens wird als O₂-abgereichertes Gas ein rezirkuliertes Prozessgas z.B. aus einem Mahl-Trocknungsprozess, insbesondere aus einer Kohlenmahlanlage, verwendet. Bei einem Mahlbetrieb kohlenstoffhaltiger fester Brennstoffe mit Luftförderung, wie es beispielsweise bei Vertikalwälzmühlen mit Luftstromförderung der Fall ist, muss als Prozessgas ein Gas verwendet werden, welches einen Sauerstoffgehalt von weniger als 10% aufweist. Oft wird hierbei auch eine sogenannte Mahltrocknung durchgeführt, bei der die zu mahlende Kohle oder ein anderer Ausgangsstoff zusätzlich zur Zerkleinerung auch getrocknet wird. Hierzu sind wie bereits ausgeführt, heiße Prozessgase notwendig, die jedoch aus Explosionsschutzgründen einen Sauerstoffgehalt von weniger als 10% aufweisen müssen. Diese Prozessgase können als O₂-abgereicherte Gase für den Betrieb des Multigasbrenners aus dem Mahlbetrieb abgezweigt werden. Werden die durch den Multigasbrenner erzeugten heißen Prozessgase zur Mahltrocknung eingesetzt, so werden diese anschließend wieder zurück in den Mahlprozess geführt, so dass in der Gesamtsumme dem Mahlprozess kein O₂-abgereichertes Prozessgas entzogen wird. Es ist natürlich möglich auch aus anderen Quellen O₂-abgereichertes Gas zu verwenden.

In einer vorteilhaften Ausführungsform wird als hochkalorisches Gas Koksofengas und als niederkalorisches Gas Gichtgas verwendet. Oft werden Kohlemahlanlagen mit einem Heißgaserzeuger, der aus einem Multigasbrenner aufgebaut ist, im Rahmen der Erzaufbereitung und -verarbeitung, z.B. Verhüttungsprozessen, verwendet. Am oberen Rand des Hochofens entsteht Gichtgas, welches als günstiger Brennstoff für die Mahltrocknung und den Betrieb des Brenners zur Verfügung steht. Als hochkalorische Brenngase können beliebige Brenngase, wie beispielsweise Synthesegas, Koksgas oder Erdgas verwendet werden. Das niederkalorische Gas kann auch als Schwachgas und das hochkalorische Gas als Reichgas bezeichnet werden. Sofern im Rahmen der Erfindung auf Luft Bezug genommen wird, kann hierunter insbesondere normale Außenluft mit einem Sauerstoffgehalt von ca. 21% verstanden werden. Als Sauerstofflieferant für die Verbrennung werden im Rahmen der Erfindung diejenigen Gase bezeichnet, die dem Brenngas im Rahmen des Verbrennungsprozesses zugeführt werden. Alternativ kann der Sauerstoffträger oder -lieferant für die Verbrennung auch als Verbrennungsluft bezeichnet werden.

Im Rahmen der Erfindung kann unter einem niederkalorischen Gas ein Gas mit einem Brenn- oder Heizwert im Bereich von ca. 2.000 bis ca. 4.000 kJ/m_{N}³ und ein hochkalorisches Gas ein Gas mit einem Brennwert oder Heizwert im Bereich von ca. 10.000 bis ca. 40.000 kJ/m_{N}³ angesehen werden. Hierbei ist es für die Erfindung nicht zwingend wesentlich, welche Brennwerte das niederkalorische und das hochkalorische Gas haben, sondern dass das hochkalorische Gas einen höheren Brennwert als das niederkalorische Gas besitzt.

Des Weiteren betrifft die Erfindung einen Multigasbrenner für den Betrieb mit einem nieder- und einen hochkalorischen Brenngas. Hierzu ist ein gattungsgemäßer Brenner mit einer Brennkammer, mindestens einer Brennerlanze mit einer ersten, einer zweiten und einer dritten Düse, einer ersten, einer zweiten und einer dritten Zuführungskammer, welche zum Zuführen von Gasen in die Brennkammer mit jeweils einer Düse strömungstechnisch verbunden sind, wobei die Düsen mit einem Ende in der Brennkammer und mit einem anderen Ende in jeweils einer Zuführungskammer enden und die Brennkammern im Bereich des Endes der Düsen eine Brennermuffel aufweist, wobei die erste Zuführungskammer zum Zuführen eines Sauerstoffträgers für die Verbrennung ausgebildet ist, die dritte Zuführungskammer zum Zuführen des hochkalorischen Brenngases ausgebildet ist, wobei die zweite Zuführungskammer zum Zuführen des niederkalorischen Brenngases und von O₂-abgereichertem Gas ausgebildet ist, dadurch gekennzeichnet dass eine Zuführungseinrichtung zum Zuführen des niederkalorischen Brenngases und des O2-abgereicherten Gases in die zweite Zuführungskammer vorgesehen ist, welche ausgelegt ist entweder das niederkalorische Brenngas oder das 02 -abgereicherte Gas, abhängig vom Betriebsmodus des Multigasbrenners, in die zweite Zuführungskammer einzuleiten.

Bei gattungsgemäßen Brennerlanzen mit mindestens drei Düsen wird meist in einem ersten Betrieb eine Düse für den Sauerstofflieferant für die Verbrennung und eine zweite Düse für das erste Brenngas und in einem zweiten Betrieb eine dritte Düse für das zweite Verbrennungsgas und weiterhin die erste Düse für den Sauerstofflieferant für die Verbrennung verwendet.. Unter Berücksichtigung der erfindungsgemäßen Idee, dass es bei der Verbrennung von hochkalorischen Gasen notwendig ist, den Multigasbrenner mit erhöhten λ-Werten im Vergleich zu einem niederkalorischen Betrieb zu betreiben, und folglich dass zur Einhaltung von maximalen Sauerstoffgehalten des erhitzten Prozessgases die Notwendigkeit besteht, O₂-abgereichertes Gas der Luft beizumischen, wurde hierbei erkannt, dass die zweite Düse einer Brennerlanze beim hochkalorischen Betrieb im Gegensatz zum niederkalorischen Betrieb nicht verwendet wird und daher diese eine Doppelfunktion erfüllen kann. Diese Doppelfunktion kann in der Zuleitung des niederkalorischen Brenngases im niederkalorischen Betrieb und der Zuleitung des O₂-abgereicherten Gases im hochkalorischen Betrieb gesehen werden.

Hierdurch ergibt sich im Gegensatz zur Verwendung von vier Düsen, die jeweils nur eine einzelne Funktion ausführen, der Vorteil, dass der erfindungsgemäße Multigasbrenner eine geringere Baugröße aufweist, Platz und Investitionskosten spart und er flexibler einsetzbar ist. Auch kann an Material und Auslegungskosten gespart werden, da eine Konstruktion einer Brennerlanze mit vier Düsen aufwändiger ist als die Verwendung einer Brennerlanze mit drei Düsen.

Hierbei kann eine Brennerlanze mit drei Düsen ein Außenrohr, ein Zentralrohr und ein zwischen dem Außen- und dem Zentralrohr angeordnetes Zwischenrohr aufweisen. Die Rohre sind jeweils zueinander koaxial ausgerichtet und zur Ausbildung von Ringspalten bzw. Strömungsquerschnitten beabstandet zueinander angeordnet. Die Brennerlanze ist somit aus drei koaxial ineinander steckenden Rohren aufgebaut, wobei jeder dadurch entstehende Strömungsquerschnitt an eine separate Zuführungskammer angeschlossen ist. Der Ringspalt zwischen dem Außen- und dem Zwischenrohr bildet eine äußere Düse, der Ringspalt zwischen dem Zwischen- und dem Zentralrohr eine mittlere Düse und das Zentralrohr die innere Düse aus.

In einer Ausgestaltung der Erfindung ist die erste Düse eine äußere Düse, die zweite Düse eine mittlere Düse und die dritte Düse eine innere Düse einer Brennerlanze. Ferner ist vorgesehen, dass die erste Düse mit der ersten Zuführungskammer, die zweite Düse mit der zweiten Zuführungskammer und die dritte Düse mit der dritten Zuführungskammer jeweils strömungstechnisch verbunden sind. Hierdurch wird erreicht, dass die Luft im niederkalorischen als auch im hochkalorischen Betrieb durch die äußere Düse eingeleitet wird. Im niederkalorischen Betrieb wird durch die angrenzende mittlere Düse das niederkalorische Brenngas eingeleitet und somit eine gute Vermischung zwischen dem Brenngas und der Luft, welche der Sauerstofflieferant für die Verbrennung ist, ermöglicht.

Analog wird im hochkalorischen Betrieb durch die äußere Düse die Luft und durch die mittlere Düse das O₂-abgereichterte Gas eingebracht, welche sich vorvermischen können. Durch die innere Düse wird das hochkalorische Brenngas eingebracht. Hierdurch ist wiederum eine gute Vermischung des Brenngases mit dem aus Luft und O₂-abgereichertem Gas gebildeten Sauerstoffträger für die Verbrennung möglich.

Des Weiteren ist eine Steuereinrichtung vorgesehen, die ausgelegt ist, in einem niederkalorischen Betrieb in die erste Zuführungskammer Luft, in die zweite Zuführungskammer das niederkalorische Brenngas einzuleiten und die Zuführung zur dritten Zuführungskammer zu sperren. Die Steuereinrichtung ist weiter derart ausgebildet, in einem hochkalorischen Betrieb in die erste Zuführungskammer Luft, in die zweite Zuführungskammer O₂- abgereichertes Gas und in die dritte Zuführungskammer das hochkalorische Brenngas einzuleiten. Durch eine derartige Steuereinrichtung wird erreicht, dass nicht fälschlicherweise im niederkalorischen Betrieb zusätzlich zum niederkalorischen Brenngas O₂-abgereichertes Gas in die zweite Zuführungskammer eingeleitet wird. Dies könnte zu einem unkontrollierten Brennverhalten in der Brennkammer führen.

Bevorzugt weist die Querschnittsfläche der ersten zur zweiten Düse und zur dritten Düse ein Verhältnis im Bereich von 4,4 - 5,0 : 5,9 - 6,3 : 1 insbesondere 4,7 ; 6,2 : 1 auf. Die Querschnittsverhältnisse können je nach verwendeten Gases auch davon abweichend ausgelegt werden und hängen im Wesentlichen vom verwendeten λ-Werten, dem niederkalorischen und hochkalorischen Brenngas, dem jeweiligen stöchiometrischen Luftbedarf der Gase und/oder dem Betriebs- oder Einblasedruck ab. Durch eine derartige Auslegung der Querschnittsflächen, welche im Wesentlichen den möglichen Durchfluss der entsprechenden Gase bestimmt, wird erreicht, dass mit dem so ausgebildeten Multigasbrenner in beiden Betriebsarten ausreichend Heißgas erzeugt werden kann. Insbesondere die Auslegung der zweiten Düse kann hierfür maßgeblich sein, da sie für zwei unterschiedliche Gase, einmal niederkalorisches Brenngas und im anderen Betriebszustand O₂-abgereichtes Gas, verwendet wird.

Vorteilhaft ist es, wenn mehrere Brennerlanzen vorgesehen sind und die erste Düse jeder Brennerlanze strömungstechnisch mit der ersten Zuführungskammer, jede zweite Düse strömungstechnisch mit der zweiten Zuführungskammer und jede dritte Düse strömungstechnisch mit der dritten Zuführungskammer verbunden sind. Eine Brennerlanze stellt im Minimalfall einen kompletten Multigasbrenner dar. Die gewünschte Brennerleistung erzielt man durch die Wahl der Anzahl der Brennerlanze. Die einzelne Brennerlanze ist auf eine bestimmte Leistung normiert, sodass bei Vergrößerung des Brenners kein SCALE-UP vorgenommen werden muss. Hier spricht man von einem "Numbering-up", d.h. es müssen nicht bei jeder Brennerauslegung geänderte Kriterien ,hinsichtlich Geometrie, Strömungsverhalten etc. berücksichtigt werden. Durch die Verwendung von mehreren Brennerlanzen in dem Multigasbrenner kann insgesamt eine höhere Leistung des Multigasbrenners erzielt werden. Außerdem kann durch die Verwendung von Brennerlanze ein besseres Regelverhalten erreicht werden. Ein wesentlicher Grund hierfür ist die "gegenseitige Unterstützung" eines Brennerlanzebündels, d.h. dass man die Leistung herunterregeln kann und die Vielzahl der Brennerlanzen immer wieder als "Zündquelle" dient, so dass die einzelne Flamme nicht erlischt. So sind Regelverhältnisse bis 1:15 selbst bei niederkalorischen Gasen möglich, obwohl der Vordruck der an der Verbrennung beteiligten Komponenten im Niederdruckbereich liegt.

Dadurch, dass nur drei Zuführungskammern vorgesehen sind, erleichtert sich insgesamt der Aufbau des Multigasbrenners.

Die Erfindung betrifft ferner eine prozesstechnische Anlage mit einem erfindungsgemäßen Multigasbrenner und einer Mahlanlage für feste Brennstoffe z. B. einer Kohlenmahlanlage. Hierbei kann es sich insbesondere um eine Wälzmühle handeln, wobei die Kohlenmahlanlage als Einrichtung vorgesehen ist, um als Quelle für O₂-abgereichertes Gas eingesetzt zu werden. Bei dem O₂-abgereicherten Gas kann es sich um rezirkuliertes Prozessgas aus dem Mahlprozess, insbesondere einem Mahltrocknungsprozess, handeln. Natürlich ist eine derartige Konstellation auch für jeden anderen thermischen Prozess anwendbar, d.h. Verwendung mehrerer Gase, niedrige O₂-Gehalte im Prozessgas und deren Verwendung als Rezigas, hohe Regelverhältnisse etc..

Mittels einer Steuereinrichtung, die auch als Steuer- und Reglereinrichtung ausgelegt sein kann, werden die Zuströmungen der verschiedenen Gase, des hochkalorischen Brenngases, des niederkalorischen Brenngases, der Luft und des O₂-abgereicherten Gases abhängig vom Betriebsmodus entsprechend eingestellt. Hierbei erfolgt die Steuerung beziehungsweise Regelung derart, dass in einem hochkalorischen Betrieb der notwendige Heizwert mit einer Flammentemperatur unterhalb von 1.300°C und bei einem maximalen Sauerstoffgehalt, von insbesondere unter 10%, des heißen Prozessgases erreicht wird. In analoger Weise werden die Zuflüsse im niederkalorischen Betrieb durch die Steuer- und Regelungseinrichtung derart gesteuert, dass ein ausreichender Heizwert erreicht wird, ohne eine zu hohe Flammentemperatur zu erreichen. Bei der Verwendung niederkalorischer Gase bedingt der niedrige Heizwert niedrige Verbrennungstemperaturen, so dass hier keine wesentlichen O₂-Probleme im Prozessgas auftreten. Die jeweiligen Eigenschaften können insbesondere durch das Einstellen der Mengen der verwendeten Gase sowie das Verhältnis der Gase zueinander festgelegt werden.

Die Erfindung wird nachfolgend anhand von Ausführungsbeispielen und schematischen Zeichnungen erläutert. In diesen Zeichnungen zeigen:
- Fig.1:: einen vereinfachten Aufbau eines erfindungsgemäßen Multigasbrenners; und
- Fig.2:: ein Prozessdiagramm einer Kohlemahlanlage mit erfindungsgemäßem Multigasbrenner.

In Fig. 1 ist ein vereinfachter Aufbau eines erfindungsgemäßen Multigasbrenners 1 dargestellt. Der hier gezeigte Multigasbrenner 1 weist zwei Brennerlanzen 10 auf, die jeweils als Dreilanzenbrenner oder Dreidüsenlanzen ausgeführt sind und eine erste Düse 11, eine zweite Düse 12 und eine dritte Düse 13 aufweisen. Die Brennerlanzen 10 enden jeweils in einer Brennkammer 3.

Ferner weist der erfindungsgemäße Multigasbrenner 1 eine erste Zuführungskammer 21, eine zweite Zuführungskammer 22 und eine dritte Zuführungskammer 23 auf. Die Düsen 11, 12, 13 der Brennerlanze 10 sind durch drei koaxial zueinander ausgerichtete Rohre ausgebildet. Die erste Düse 11 endet in der ersten Zuführungskammer 21. Die zweite Düse 12 endet in der zweiten Zuführungskammer 22 und die dritte Düse 13 endet in der dritten Zuführungskammer 23. Hierbei können die Düsen 11, 12, 13 beziehungsweise die Endrohre jeweils mit flanschartigen Verbindungen an der Innenwandung der jeweiligen Zuführungskammer 21, 22, 23 befestigt sein. Des Weiteren ist mittig in dem Multigasbrenner 1 ein Startbrenner 17 vorgesehen, der zum Starten des Multigasbrenners 1 verwendet wird.

Ferner ist eine Zuführung 31 zur ersten Zuführungskammer 21, eine Zuführung 32 zur zweiten Zuführungskammer 22 und eine Zuführung 33 zur dritten Zuführungskammer 23 vorgesehen. Des Weiteren ist eine zusätzliche vierte Zuführung 34 vorgesehen, welche ebenfalls in der zweiten Zuführungskammer 22 endet. Die Zuführungen 31, 32, 33, 34 weisen Ventile auf, die über eine Steuereinrichtung 36 gesteuert werden können.

Die Zuführung 31 ist mit einer Luftquelle verbunden. Hierbei handelt es sich um normale Außenluft. Die Zuleitung 32 ist mit einer Quelle für ein niederkalorisches Brenngas verbunden. Hierbei kann es sich beispielsweise um Gichtgas handeln. Derartige niederkalorische Brenngase werden auch als Schwachgase bezeichnet. Die Zuleitung 33 ist mit einer Quelle für ein hochkalorisches Brenngas, welches auch als Reichgas bezeichnet werden kann, verbunden. Die Zuleitung 34 wiederum ist mit einer Quelle für O₂-abgereichertes Gas verbunden. Dieses kann insbesondere einen O₂-Gehalt von weniger als 10% aufweisen.

Für einen niederkalorischen Betrieb steuert die Steuereinrichtung 36 die Ventile der Zuführung 31, 32, 33 und 34 derart, dass in die erste Zuführungskammer 21 über die Zuleitung 31 Luft und in die zweite Zuführungskammer 22 über die Zuführung 32 ein niederkalorisches Brenngas einströmen. Die anderen beiden Zuleitungen 33 und 34 sind hierbei geschlossen. Das Verhältnis von Luft, welche durch die Düse 11 in die Verbrennungskammer 3 und dem niederkalorischen Gas, welches durch die Düse 12 in die Verbrennungskammer 3 strömt, wird derart eingestellt, dass der λ-Wert im Bereich von 1,1 liegt.

Für einen hochkalorischen Betrieb öffnet die Steuereinrichtung 36 die Ventile der Zuleitungen 31, 33 und 34. Hierdurch strömt Luft in die Zuführungskammer 21, O₂-abgereichtes Gas in die Zuführungskammer 22 und hochkalorisches Gas in die Zuführungskammer 23. Über die Düsen 11, 12, 13 können diese Gase in die Verbrennungskammer 3 strömen und dort miteinander reagieren.

Hierbei steuert die Steuereinrichtung 36 den Zustrom der Luft, des O₂-abgereicherten Gases und des hochkalorischen Brennungsgases derart, dass ein λ-Wert im Bereich von 1,6 eingestellt ist, wobei ungefähr 30% des Sauerstoffträgers für die Verbrennung O₂-abgereichertes Gas ist. Am verbrennungskammerseitigen Ende der Brennerlanze 11 können im Bereich des jeweiligen Endes der Düsen Dralleinrichtungen vorgesehen sein, um die ausströmenden Gase gut miteinander zu vermischen.

Alternativ zur Zuführung 34 sind auch andere Ausführungsformen möglich bei denen die Kammer 22 sowohl mit dem niederkalorischen Brenngas als auch dem O₂-abgereicherten Gas versorgt werden kann. Beispielsweise ist es denkbar, über die Zuführung 32 sowohl niederkalorisches Gas als auch O₂-abgereichertes Gas einleiten zu können. Dies kann durch eine entsprechende Zuleitung und ein Dreiwegeventil ermöglicht werden. In diesem Fall kann auf die Zuleitung 34 verzichtet werden.

In Fig. 2 ist ein Prozessdiagramm einer Kohlemahlanlage mit einem Heißgaserzeuger dargestellt, welcher einen erfindungsgemäßen Multigasbrenner 10 verwendet.

Ein zentrales Element der hier dargestellten prozesstechnischen Anlage ist zum einen die Mühle-Sichter-Kombination 52, welche beispielsweise eine Vertikalwälzmühle mit Umluftbetrieb, insbesondere eine LOESCHE-Wälzmühle, sein kann. Zum anderen ist ein Heißgaserzeuger 51 vorgesehen, der einen erfindungsgemäßen Multigasbrenner 10 aufweist. Der Heißgaserzeuger 51 dient zur Erzeugung von heißen Prozessgasen beziehungsweise deren Erwärmung, die im Rahmen des Mahlprozesses in der Mühle-Sichter-Kombination 52 verwendet werden, um das zu mahlende Gut, in diesem Fall Rohkohle, zusätzlich zum Mahlprozess zu trocknen. Hierzu ist eine Heißgaszuführung 54 zwischen dem Heißgaserzeuger 51 und der Mühle-Sichter-Kombination 52 vorgesehen.

Eine Kohlemahlanlage ist hier bei lediglich als ein Beispiel für eine prozesstechnische Anlage zu sehen bei der ein Heißgaserzeuger 51 verwendet wird. Anstelle eine Mühle-Sichter-Kombination 52 können auch anderer Anlagenteile vorgesehen sein, bei denen erzeugtes heißes Prozessgas verwendet wird.

Über einen Kohlebunker 61 wird die zu mahlende Rohkohle der Mühle-Sichter-Kombination 52 zugeführt. In der Mühle-Sichter-Kombination 52 wird die Rohkohle zu Staub vermahlen und mit Hilfe des Heißgases, welches über die Zuführung 54 in die Mühle-Sichter-Kombination 52 strömt, getrocknet und in Richtung eines Filters 62 mittels Luftstrom transportiert.

Im Filter 62 wird der erzeugte Kohlenstoffstaub abgeschieden und einem Staubbunker 63 zugeführt. Aus dem Staubbunker 63 kann der Kohlenstoffstaub dann abgezogen werden und seiner Verwendung, beispielsweise für PCI-Verfahren, zugeführt werden. Das vom Staub gereinigte Prozessgas, welches mittlerweile auch abgekühlt ist, wird über eine Prozessgasrückführung 56 erneut zum Heißgaserzeuger 51 geleitet. Hier wird es durch die Verbrennungsenergie erwärmt und zurück über die Heißgaszuführung 54 zur Mühle-Sichter-Kombination 52 geleitet.

Der Multigasbrenner 10 des Heißgaserzeugers 51 weist vier unterschiedliche Zuführungen auf. Zuführung 71 dient zur Zuführung eines niederkalorischen Brenngases, beispielsweise Gichtgas, Zuführung 72 zur Zuführung von Luft, Zuführung 73 zur Zuführung eines hochkalorischen Brenngases, beispielsweise Koksgas und Zuführung 74 zur Zuführung von Gas zum Startbrenner. Hierfür kann beispielsweise Erdgas verwendet werden.

Um nach dem erfindungsgemäßen Verfahren bei der Befeuerung des Multigasbrenners mit dem hochkalorischen Gas auch O₂-abgereichertes Gas der Luft zumischen zu können, ist es ferner vorgesehen, in die Prozessgasrückführung 56 eine Rezigasabzweigung 57 vorzusehen. Diese endet an einer Rezigaszuführung 76, welche in die Zuleitung für das niederkalorische Brenngas endet.

Somit ist es möglich, abhängig von der gewählten Betriebsart des Multigasbrenners 10 des Heißgaserzeugers 1 das niederkalorische Brenngas über die Zuführung 71 zuzuführen oder Rezigas als O₂-abgereicherten Gas, welches aus dem rezirkulierten Prozessgas gewonnen wird. Dieses rezirkulierte Prozessgas wird auch als Rezigas bezeichnet.

Mit dem erfindungsgemäßen Verfahren und dem erfindungsgemäßen Multigasbrenner ist es somit möglich, sowohl niederkalorische Gase wie auch hochkalorische Gase unter Einhaltung der umweltschutz- und sicherheitstechnischen Vorgaben für die Erzeugung von heißen Prozessgasen zu verwenden.

## Patentansprüche

1. Verfahren zum Betrieb eines Multigasbrenners (1) in einem niederkalorischen Betrieb mit einem niederkalorischen Brenngas und in einem hochkalorischen Betrieb einem hochkalorischen Brenngas, wobei der Multigasbrenner (1)
- mindestens eine Brennerlanze (10) mit einer ersten (11), einer zweiten (12) und einer dritten Düse (13),
- eine erste (21), eine zweite (22) und eine dritte Zuführungskammer (23), die jeweils mit einer Düse (11, 12, 13) strömungstechnisch verbunden sind, und
- eine Brennkammer (3), in die die mindestens eine Brennerlanze (10) hineinragt, aufweist, wobei
in einem hochkalorischen Betrieb gleichzeitig über die erste Düse (11) Luft, über die zweite Düse (12) O₂-abgereichertes Gas und über die dritte Düse (13) ein hochkalorisches Brenngas in die Brennkammer (3) geleitet werden und dort zum Verbrennen gebracht werden, wobei die Luft und das O₂-abgereicherte Gas als Sauerstoffträger für die Verbrennung verwendet werden, **dadurch gekennzeichnet,**
**dass** in einem niederkalorischen Betrieb gleichzeitig über die erste Düse (11) Luft als Sauerstoffträger für die Verbrennung und über die zweite Düse (12) ein niederkalorisches Brenngas in die Brennkammer (3) geleitet werden und dort zum Verbrennen gebracht werden.

2. Verfahren nach Anspruch 1,
**dadurch gekennzeichnet,**
**dass** als erste Düse (11) eine äußere, als zweite Düse (12) eine mittlere und als dritte Düse (13) eine innere Düse gewählt wird.

3. Verfahren nach Anspruch 1 oder 2,
**dadurch gekennzeichnet,**
**dass** der Multigasbrenner (1) im niederkalorischen Betrieb mit einem λ-Wert im Bereich von ca. 1,05 bis ca. 1,2 betrieben wird.

4. Verfahren nach einem der Ansprüche 1 bis 3,
**dadurch gekennzeichnet,**
**dass** der Multigasbrenner (1) im hochkalorischen Betrieb mit einem λ-Wert von ca. 1,4 bis ca. 2,0 betrieben wird, wobei ca. 15% bis 30% des Sauerstofflieferanten aus dem O₂-abgereicherten Gas stammen.

5. Verfahren nach einem der Ansprüche 1 bis 4,
**dadurch gekennzeichnet,**
**dass** der λ-Wert im niederkalorischen Betrieb und der λ-Wert sowie die Zumischung von O₂-abgereichertem Gas im hochkalorischen Betrieb derart eingestellt werden, dass die Heißgase einen O₂-Gehalt von weniger als 10% aufweisen.

6. Verfahren nach einem der Ansprüche 1 bis 5,
**dadurch gekennzeichnet,**
**dass** die Menge des Brenngases, der λ-Wert und die Zusammensetzung des Sauerstoffträgers für die Verbrennung aus Luft und O₂-abgereichertem Gas derart eingestellt wird, dass eine Flammentemperatur von 1300°C nicht überschritten wird.

7. Verfahren nach einem der Ansprüche 1 bis 6,
**dadurch gekennzeichnet,**
**dass** als O₂-abgereichertes Gas ein rezirkuliertes Prozessgas aus einem Mahlbetrieb, insbesondere einer Mahlanlage für feste Brennstoffe, verwendet wird.

8. Verfahren nach einem der Ansprüche 1 bis 7,
**dadurch gekennzeichnet,**
**dass** als hochkalorisches Gas Koksofengas und als niederkalorisches Gas Gichtgas verwendet wird.

9. Multigasbrenner (1) für einen niederkalorischen Betrieb mit einem niederkalorischen Brenngas und für und einen hochkalorischen Betrieb mit einem hochkalorischen Brenngas mit
- einer Brennkammer (3),
- mindestens einer Brennerlanze (10) mit einer ersten (11), einer zweiten (12) und einer dritten Düse (13),
- einer ersten (21), zweiten (22) und dritten Zuführungskammer (23), welche zum Zuführen von Gasen in die Brennkammer mit jeweils eine Düse (11, 12, 13) strömungstechnisch verbunden sind,
- wobei die Düsen (11, 12, 13) mit einem Ende in der Brennkammer (3) und mit einem anderen Ende in jeweils einer Zuführungskammer (21, 22, 23) enden,
- wobei die Brennkammer (3) im Bereich des Endes der Düsen (21, 22, 23) eine Brennermuffel aufweist,
wobei die erste Zuführungskammer (21) zum Zuführen eines Sauerstoffträgers für die Verbrennung ausgebildet ist,
wobei die dritte Zuführungskammer (23) zum Zuführen des hochkalorischen Brenngases ausgebildet ist, wobei
die zweite Zuführungskammer (22) zum Zuführen des niederkalorischen Brenngases und von O₂-abgereichertem Gas ausgebildet ist, **dadurch gekennzeichnet, dass** eine Zuführungseinrichtung (32, 34) zum Zuführen des niederkalorischen Brenngases und des O₂-abgereicherten Gases in die zweite Zuführungskammer (22) vorgesehen ist, welche ausgelegt ist, entweder das niederkalorische Brenngas oder das O₂-abgereicherte Gas, abhängig vom Betriebsmodus des Multigasbrenners (1), in die zweite Zuführungskammer (22) einzuleiten.

10. Multigasbrenner (1) nach Anspruch 9
**dadurch gekennzeichnet,**
**dass** die erste Düse (11) eine äußerste Düse, die zweite Düse (12) eine mittlere Düse und die dritte Düse (13) eine innere Düse der Brennerlanze (10) sind, dass die erste Düse (11) mit der ersten Zuführungskammer (21) strömungstechnisch verbunden ist,
**dass** die zweite Düse (12) mit der zweiten Zuführungskammer (22) strömungstechnisch verbunden ist und,
**dass** die dritte Düse (13) mit der dritten Zuführungskammer (23) strömungstechnisch verbunden ist.

11. Multigasbrenner (1) nach Anspruch 9 oder 10,
**dadurch gekennzeichnet,**
**dass** eine Steuereinrichtung vorgesehen ist, die ausgelegt ist in einem niederkalorischen Betrieb in die erste Zuführungskammer (21) Luft, in die zweite Zuführungskammer (22) das niederkalorische Brenngas einzuleiten, und die Zuführung zur dritten Zuführungskammer (23) zu sperren,
und **dass** die Steuereinrichtung ausgebildet ist, in einem hochkalorischen Betrieb in die erste Zuführungskammer (21) Luft, in die zweite Zuführungskammer (22) O₂-abgereichertes Gas und in die dritte Zuführungskammer (23) das hochkalorische Brenngas einzuleiten.

12. Multigasbrenner (1) nach einem der Ansprüche 9 bis 11,
**dadurch gekennzeichnet,**
**dass** eine Verhältnis der Querschnittsflächen der ersten (11) zur zweiten (12) zur dritten Düse (13) zueinander von den verwendeten λ-Werten, dem niederkalorischen und hochkalorischen Brenngas und/oder dem jeweiligen stöchiometrischen Luftbedarf abhängig ist und insbesondere im Bereich von ca. 4,5 - 4,9 : 6,0 - 6,4 : 1 liegt.

13. Multigasbrenner (1) nach einem der Ansprüche 9 bis 12,
**dadurch gekennzeichnet,**
**dass** mehrere Brennerlanzen (10) vorgesehen sind und dass jede erste Düse (11) strömungstechnisch mit der ersten Zuführungskammer (21), jede zweite Düse (12) mit der zweiten Zuführungskammer (22) und jede dritte Düse (13) mit der dritten Zuführungskammer (23) strömungstechnisch verbunden ist.

14. Prozesstechnische Anlage
mit einem Multigasbrenner (1) nach einem der Ansprüche 10 bis 13 und mit einem thermischen Prozess wobei als O₂-abgereichertes Gas rezirkuliertes Prozessgas aus dem thermischen Prozess verwendet wird.

## Claims

1. Method for operating a multi-gas burner (1) in a low-calorific operation with a low-calorific combustion gas and in a high-calorific operation with a high-calorific combustion gas, wherein the multi-gas burner (1) has
- at least one burner lance (10) with a first (11), a second (12) and a third nozzle (13),
- a first (21), a second (22) and a third feed chamber (23) which are each connected in terms of flow to a respective nozzle (11, 12, 13) and
- a combustion chamber (3), into which the at least one burner lance (10) projects,
wherein in a high-calorific operation air is fed via the first nozzle (11) and simultaneously O₂-depleted gas via the second nozzle (12) and a high-calorific combustion gas via the third nozzle (13) into the combustion chamber (3), where they are combusted, the air and the O₂-depleted gas being used as oxygen carriers for the combustion,
**characterised in that**
in a low-calorific operation air is fed via the first nozzle (11) as an oxygen carrier for the combustion and simultaneously a low-calorific combustion gas is fed via the second nozzle (12) into the combustion chamber (3), where they are combusted.

2. Method according to claim 1,
**characterised in that**
an outer nozzle is selected as a first nozzle (11), a central nozzle as a second nozzle (12) and an inner nozzle as a third nozzle (13).

3. Method according to claim 1 or 2,
**characterised in that**
the multi-gas burner (1) is operated in low-calorific operation with a λ value in the range of from approximately 1.05 to approximately 1.2.

4. Method according to one of the claims 1 to 3,
**characterised in that**
the multi-gas burner (1) is operated in high-calorific operation with a λ value of from approximately 1.4 to approximately 2.0, wherein approximately 15% to 30% of the oxygen provider comes from the O₂-depleted gas.

5. Method according to one of the claims 1 to 4,
**characterised in that**
the A value in low-calorific operation and the A value and the mix of O₂-depleted gas in high-calorific operation are set in such a way that the hot gases have an O₂ content of less than 10%.

6. Method according to one of the claims 1 to 5,
**characterised in that**
the quantity of the combustion gas, the A value and the composition of the oxygen carrier for the combustion from air and O₂-depleted gas are set in such a way that a flame temperature of 1300°C is not exceeded.

7. Method according to one of the claims 1 to 6,
**characterised in that**
a recirculated process gas from a grinding operation, in particular a grinding plant for solid fuels, is used as O₂-depleted gas.

8. Method according to one of the claims 1 to 7,
**characterised in that**
coke furnace gas is used as high-calorific gas and blast furnace gas as low-calorific gas.

9. Multi-gas burner (1) for a low-calorific operation with a low-calorific combustion gas and for a high-calorific operation with a high-calorific combustion gas, having
- a combustion chamber (3),
- at least one burner lance (10), with a first (11), a second (12) and a third nozzle (13),
- a first (21), second (22) and third feed chamber (23) which are each connected in terms of flow to a respective nozzle (11, 12, 13) for feeding gases into the combustion chamber,
- wherein the nozzles (11, 12, 13) terminate with one end in the combustion chamber (3) and with another end in a respective feed chamber (21, 22, 23),
- wherein the combustion chamber (3) has a burner muffle in the region of the end of the nozzles (11, 12, 13),
the first feed chamber (21) is designed for feeding of an oxygen carrier for combustion,
the third feed chamber (23) is designed for feeding of the high-calorific combustion gas,
wherein the second feed chamber (22) is designed for feeding of the low-calorific combustion gas and O₂-depleted gas,
**characterised in that**
a feed unit (32, 34) for feeding the low-calorific combustion gas and the O₂-depleted gas into the second feed chamber (22), which is designed to introduce either the low-calorific combustion gas or the O₂-depleted gas, in dependence upon the operating mode of the multi-gas burner (1), into the second feed chamber (22).

10. Multi-gas burner (1) according to claim 9,
**characterised in that**
the first nozzle (11) is an outer nozzle, the second nozzle (12) is a central nozzle and the third nozzle (13) is an inner nozzle of the burner lance (10),
the first nozzle (11) is connected in terms of flow to the first feed chamber (21), the second nozzle (12) is connected in terms of flow to the second feed chamber (22),
the third nozzle (13) is connected in terms of flow to the third feed chamber (23).

11. Multi-gas burner (1) according to claim 9 or 10,
**characterised in that**
a control unit is provided which is designed, during low-calorific operation, to introduce air into the first feed chamber (21), the low-calorific combustion gas into the second feed chamber (22) and to block the feed to the third feed chamber (23),
and the control unit is designed, during high-calorific operation, to introduce air into the first feed chamber (21), O₂-depleted gas into the second feed chamber (22) and the high-calorific combustion gas into the third feed chamber (23).

12. Multi-gas burner (1) according to one of the claims 9 to 11,
**characterised in that**
a ratio of the cross-sectional areas of the first (11) to the second (12) to the third nozzle (13) is dependent upon the A values used, the low-calorific and high-calorific combustion gas and/or the respective stoichiometric air requirement, and lies in particular in the region of approximately 4.5 - 4.9 : 6.0 - 6.4 : 1.

13. Multi-gas burner (1) according to one of the claims 9 to 12,
**characterised in that**
a plurality of burner lances (10) are provided and each first nozzle (11) is connected in terms of flow to the first feed chamber (21), each second nozzle (12) to the second feed chamber (22) and each third nozzle (13) to the third feed chamber (23).

14. Processing plant,
having a multi-gas burner (1) according to one of the claims 10 to 13 and a thermal process, wherein recirculated process gas from the thermal process is used as O₂-depleted gas.

## Revendications

1. Procédé pour l'exploitation d'un brûleur à gaz multiple (1) dans le cadre d'une exploitation à faible pouvoir calorifique avec un gaz combustible à faible pouvoir calorifique et dans le cadre d'une exploitation à fort pouvoir calorifique avec un gaz combustible à fort pouvoir calorifique, le brûleur à gaz multiple (1) comprenant
- au moins une lance de brûleur (10) avec une première (11), une deuxième (12) et une troisième buse (13),
- une première (21), une deuxième (22) et une troisième chambre d'alimentation (23), chacune reliée fluidodynamiquement à une buse (11, 12, 13), et
- une chambre de combustion (3), dans laquelle pénètre au moins une lance de brûleur (10),
étant conduit, dans le cadre d'une exploitation à fort pouvoir calorifique, en même temps, de l'air via la première buse (11), du gaz appauvri en O₂ via la deuxième buse (12) et un gaz combustible à fort pouvoir calorifique via la troisième buse (13) dans la chambre de combustion (3) et y sont amenés à des fins de combustion, l'air et le gaz appauvri en O₂ étant utilisés en tant que porteurs d'oxygène pour la combustion,
**caractérisé en ce que**
sont conduits, dans le cadre d'une exploitation à faible pouvoir calorifique, en même temps, de l'air en tant que porteur d'oxygène via la première buse (11) et un gaz combustible a faible pouvoir calorifique via la deuxième buse (12) dans la chambre de combustion (3) et y sont amenés à des fins de combustion.

2. Procédé selon la revendication 1,
**caractérisé en ce que**
une buse extérieure est choisie en tant que première buse (11), une buse moyenne est choisie en tant que deuxième buse (12) et une buse intérieure est choisie en tant que troisième buse (13).

3. Procédé selon la revendication 1 ou 2,
**caractérisé en ce que**
le brûleur de gaz multiple (1) est exploité dans le cadre d'une exploitation à faible pouvoir calorifique avec une valeur λ dans un domaine compris entre env. 1,05 et env. 1,2.

4. Procédé selon une des revendications 1 à 3,
**caractérisé en ce que**
le brûleur de gaz multiple (1) est exploité dans le cadre d'une exploitation à fort pouvoir calorifique avec une valeur λ d'env. 1,4 à env. 2,0, 15% à 30% des fournisseurs d'oxygène provenant du gaz appauvri en O₂.

5. Procédé selon une des revendications 1 à 4,
**caractérisé en ce que**
la valeur λ dans le cadre de l'exploitation à faible pouvoir calorifique et la valeur λ ainsi que l'ajout du gaz appauvri en O₂ dans le cadre de l'exploitation à fort pouvoir calorifique sont ajustés de sorte que les gaz chauds aient une teneur en O₂ de moins de 10 %.

6. Procédé selon les revendications 1 à 5,
**caractérisé en ce que**
la quantité du gaz combustible, la valeur λ et la composition du porteur d'oxygène pour la combustion à partir d'air et de gaz appauvri en O₂ sont ajustées de telle sorte qu'une température de flamme de 1300 °C ne soit pas dépassée.

7. Procédé selon une des revendications 1 à 6,
**caractérisé en ce que**
un gaz de processus remis en circulation issu d'une opération de broyage, en particulier d'une installation de broyage pour combustibles solides, est utilisé en tant que gaz appauvri en O₂.

8. Procédé selon une des revendications 1 à 7,
**caractérisé en ce que**
un gaz de cokerie est utilisé en tant que gaz à fort pouvoir calorifique et un gaz de haut fourneau en tant que gaz à faible pouvoir calorifique.

9. Brûleur à gaz multiple (1) pour une exploitation à faible pouvoir calorifique avec un gaz combustible à faible pouvoir calorifique et pour une exploitation à fort pouvoir calorifique avec un gaz combustible à fort pouvoir calorifique avec
- une chambre de combustion (3),
- au moins une lance de brûleur (10) avec une première (11), une deuxième (12) et une troisième buse (13),
- une première (21), deuxième (22) et troisième chambre d'alimentation (23), chacune liée fluidodynamiquement à une buse (11, 12, 13), à des fins d'apport de gaz dans la chambre de combustion,
- les buses (11, 12, 13) se terminant avec une extrémité dans la chambre de combustion (3) et avec une autre extrémité dans une chambre d'alimentation (21, 22, 23),
- la chambre de combustion (3) comprenant, au niveau de l'extrémité des buses (21, 22, 23), un moufle de brûleur,
la première chambre d'alimentation (21) étant formée pour l'apport d'un porteur d'oxygène pour la combustion,
la troisième chambre d'alimentation (23) étant formée pour l'apport du gaz combustible à fort pouvoir calorifique,
la deuxième chambre d'alimentation (22) étant formée pour l'apport du gaz combustible à faible pouvoir calorifique et du gaz appauvri en O₂,
**caractérisé en ce que**
un dispositif d'alimentation (32, 34) est prévu pour l'apport du gaz combustible à faible pouvoir calorifique et du gaz appauvri en O₂ dans la deuxième chambre de combustion (22), laquelle est conçue dans le but de conduire soit le gaz combustible à faible pouvoir calorifique, soit le gaz appauvri en O₂, en fonction du mode d'exploitation du brûleur de gaz multiple (1), dans la deuxième chambre d'alimentation (22).

10. Le brûleur de gaz multiple (1) selon la revendication 9,
**caractérisé en ce que**
la première buse (11) est une buse extérieure, la deuxième buse (12) est une buse moyenne et la troisième buse (13) est une buse intérieure de la lance de brûleur (10),
la première buse (11) est liée fluidodynamiquement à la première chambre d'alimentation (21),
la deuxième buse (12) est liée fluidodynamiquement à la deuxième chambre d'alimentation (22),
la troisième buse (13) est liée fluidodynamiquement à la troisième chambre d'alimentation (23).

11. Le brûleur de gaz multiple (1) selon la revendication 9 ou 10
**caractérisé en ce que**
un dispositif de contrôle est prévu, lequel est conçu dans le but de conduire, dans le cadre d'une exploitation à faible pouvoir calorifique, l'air dans la première chambre d'alimentation (22) et, dans la deuxième chambre d'alimentation (22), le gaz combustible à faible pouvoir calorifique, et de bloquer l'apport dans la troisième chambre d'alimentation (23),
et le dispositif de contrôle est conçu pour conduire, dans le cadre d'une exploitation à fort pouvoir calorifique, de l'air dans la première chambre d'alimentation (21), du gaz appauvri en O₂ dans la deuxième chambre d'alimentation (22) et le gaz combustible à fort pouvoir calorifique dans la troisième chambre d'alimentation (23).

12. Le brûleur à gaz multiple (1) selon une des revendications 9 à 11,
**caractérisé en ce que**
un rapport des surfaces de section transversale de la première (11) par rapport à la deuxième (12) par rapport à la troisième (13) buse les unes aux autres est dépendant des valeurs λ utilisées, du gaz combustible à faible valeur calorifique et du gaz combustible à forte valeur calorifique et/ou du besoin en air stoechiométrique respective et, en particulier, se situe dans un domaine d'env. 4,5 - 4,9 : 6,0 - 6,4 : 1.

13. Le brûleur à gaz multiple (1) selon une des revendications 9 à 12,
**caractérisé en ce que**,
plusieurs lances de brûleur (10) sont prévues et que chaque première buse (11) est liée fluidodynamiquement à la première chambre d'alimentation (21), chaque deuxième buse (12) à la deuxième chambre d'alimentation (22) et chaque troisième buse (13) à la troisième chambre d'alimentation (23).

14. Installation du processus
avec un brûleur à gaz multiple (1) selon une des revendications 10 à 13 et avec un processus thermique, le gaz de processus remis en circulation et provenant du processus thermique étant utilisé en tant que gaz appauvri en O₂.
